# EUROPÄISCHE PATENTSCHRIFT

(11) **EP 1 834 916 B1**
(45) Veröffentlichungstag und Bekanntmachung des Hinweises auf die Patenterteilung: **03.03.2010**
(21) Anmeldenummer: 07000017.9
(22) Anmeldetag: 02.01.2007
(51) Int. Cl.: B65H 75/40, B65H 75/44

(54) **Tragbare Schlauch-oder Kabeltrommel**
Portable hose or cable reel
Dévidoire portatif de tuyau ou câble

(30) Priorität: 18.03.2006 DE 102006012512
(43) Veröffentlichungstag der Anmeldung: 19.09.2007
(73) Patentinhaber: Hugo Brennenstuhl GmbH & Co. KG, 72074 Tübingen (DE)
(72) Erfinder: Brennenstuhl, Hugo, 72074 Tübingen (DE)
(74) Vertreter: Vogler, Bernd

(56) Entgegenhaltungen:
- EP-A2- 0 863 103

## Beschreibung

Die Erfindung betrifft eine tragbare Schlauch- oder Kabeltrommel, mit einem an einem Standgestell um eine Trommelachse drehbar gelagerten Trommelkörper und mit einer Aufwickelvorrichtung für einen Schlauch, ein Kabel oder dergleichen, die eine zum Aufwickeln des Schlauchs oder Kabels mit dem Trommelkörper antriebsmäßig koppelbare Seilwickelscheibe mit einem aufgewickelten Seil und einen der Seilwickelscheibe zugeordneten Deckel aufweist, der zur Aufnahme des beim Aufwikkelvorgang auftretenden Drehmoments drehfest am Standgestell lagerbar ist, wobei dem Deckel eine zur Aufwickelvorrichtung gehörende Drehmomentstütze zugeordnet ist, die einerseits mit dem Deckel verbunden und andererseits drehfest lösbar am Standgestell festgelegt ist.

Aus der EP 0 863 103 B1 ist eine tragbare Schlauch- und Kabeltrommel der eingangs erwähnten Art bekannt, bei der die Aufwickelvorrichtung einen scheibenförmigen Deckel aufweist, der einen im Vergleich zu dem Trommelkörper wesentlich kleineren Durchmesser besitzt und an einer Querstrebe des Standgestells über Befestigungsmittel lösbar befestigt werden kann. Die gestellseitige Befestigung der Aufwickelvorrichtung erfolgt hier also über eine spezielle Ausgestaltung des Standgestells, nämlich dieses ist mit einer Querstrebe versehen.

Aufgabe der Erfindung ist es, eine tragbare Schlauch- oder Kabeltrommel der eingangs erwähnten Art zu schaffen, bei der die Aufwickelvorrichtung zur gestellseitigen Drehmomentabstützung an Standgestellen unterschiedlicher Gestell-Geometrien lösbar befestigbar ist.

Diese Aufgabe wird durch eine tragbare Schlauch- oder Kabeltrommel mit den Merkmalen des unabhängigen Anspruchs 1 gelöst. Weiterbildungen der Erfindung sind in den Unteransprüchen dargestellt.

Die erfindungsgemäße tragbare Schlauch- oder Kabeltrommel zeichnet sich dadurch aus, dass die Drehmomentstütze einen mittels Befestigungsmitteln an einem Aufnahmeabschnitt des Deckel lösbar befestigbaren Basisabschnitt und einen mit dem Basisabschnitt verbundenen Halteabschnitt zur drehfest lösbaren Festlegung am Standgestell aufweist.

Die Drehmomentstütze ist also Bestandteil der Aufwickelvorrichtung und kann an Gestellen unterschiedlicher Gestell-Geometrien drehfest lösbar befestigt werden. Es ist also nicht mehr notwendig, in Zusammenhang mit Aufwickelvorrichtungen zwangsweise Standgestelle mit Querstreben zur gestellseitigen Befestigung und Drehmomentabstützung zu verwenden. Insbesondere können nunmehr auch Aufwickelvorrichtungen an Schlauch- oder Kabeltrommeln verwendet werden, deren Standgestell als sogenanntes V-Gestell ausgebildet ist, bei dem das Standgestell aus einem einzelnen Rohr durch Mehrfach-Biegung in verschiedene Raumrichtungen entsteht. Die Drehmomentstütze kann als eine Art Adapter zur Anpassung an unterschiedliche Gestell-Geometrien eingesetzt werden.

Der Halteabschnitt kann einstückig mit dem Basisabschnitt verbunden sein.

Es ist möglich, dass der Basisabschnitt eine plattenartige Gestalt aufweist und der Aufnahmeabschnitt am Deckel als Nut ausgebildet ist, in die der Basisabschnitt aufnehmbar ist. Der Basisabschnitt kann Seitenkanten und die Nut Nutflanken aufweisen, wobei sich die Nutflanken an den Seitenkanten des Basisabschnitts zur Drehmomentaufnahme abstützen.

Um einen koplanaren Abschluss der Außenseite des Deckels und des Basisabschnitts zu erhalten, kann die Dicke des Basisabschnitts im Wesentlichen der Tiefe der Nut entsprechen.

Bei einer Weiterbildung der Erfindung ist der Halteabschnitt als den zugeordneten Abschnitt des Standgestells halbschalenartig umgreifende Halbschale ausgebildet.

Der Halteabschnitt kann eine Halteabschnitt-Krümmung aufweisen, die an die Krümmung des zugeordneten Abschnitts des Standgestells angepasst ist. Die Kombination halbschalenartiger Halteabschnitt mit Krümmung ist insbesondere aus Montagetechnischen Gründen sinnvoll, da dadurch auch eine Montage an gekrümmten Abschnitten des Standgestells möglich ist. Insbesondere ist dadurch eine Montage an sogenannten V-Gestellen - möglich, die einen als Trommelachse dienenden waagrechten Gestellabschnitt aufweisen, der zur Außenseite hin nach Passieren der Aufwickelvorrichtung in einen schräg abgebogenen Schrägabschnitt des Gestells übergeht.

Die Drehmomentstütze kann aus Kunststoff bestehen, insbesondere kann es sich bei der Drehmomentstütze um ein Kunststoffspritzgießteil handeln. Es ist jedoch auch möglich, die Drehmomentstütze aus anderen Materialien als Kunststoff zu fertigen, beispielsweise Metall usw..

Ein bevorzugtes Ausführungsbeispiel der Erfindung ist in der Zeichnung dargestellt und wird im Folgenden näher erläutert. In den Zeichnungen zeigen:
- Figur 1: eine perspektivische Darstellung eines bevorzugten Ausführungsbeispiels der erfindungsgemäßen Schlauch- oder Kabeltrommel,
- Figur 2: eine perspektivische Darstellung der Drehmomentstütze,
- Figur 3: eine Vorderansicht auf die Drehmomentstütze von Figur 2,
- Figur 4: einen Längsschnitt durch die Drehmomentstütze entlang der Linie A-A aus Figur 3 und
- Figur 5: einen Querschnitt durch die Drehmomentstütze entlang der Linie B-B aus Figur 3.

Die Figur 1 zeigt ein bevorzugtes Ausführungsbeispiel der erfindungsgemäßen tragbaren Schlauch- oder Kabeltrommel 11. Diese besitzt ein an einem Standgestell 12 um eine Trommelachse 13 drehbar gelagerten Trommelkörper 14, der seinerseits aus einer den Schlauch, das Kabel oder dergleichen aufnehmenden Wickelwelle 15 und die Wickelwelle 15 zu beiden Enden abschließende Trommeldeckel 16a, 16b mit gegenüber der Wickelwelle 15 deutlich größerem Durchmesser besteht. Der Trommelkörper 14 kann aus Gummi-, Kunststoff- oder Metall-, insbesondere Stahlmaterial bestehen.

Die einander gegenüberliegenden Innenseiten der beiden Trommeldeckel 16a, 16b begrenzen einen Wickelraum 17 zum Aufwikkeln des Schlauchs, des Kabels oder dergleichen. Der Einfachheit halber wird im Folgenden die Schlauch- oder Kabeltrommel lediglich Kabeltrommel 11 genannt.

Das Standgestell 12 besteht aus einem U- oder C-förmigem Fuß 18, über den die Kabeltrommel 11 standsicher auf dem Untergrund abgestellt werden kann. An den Fuß 18 schließt sich einenends, insbesondere einstückig mit diesem verbunden, ein erster Vertikalabschnitt 19 an, der schräg nach oben einwärts gebogen ist und oberhalb der Trommeldeckel 16a, 16b in einen sich im Wesentlichen parallel zur Trommelachse 13 erstreckenden Horizontalabschnitt 20 insbesondere einstückig übergeht. An diesem Horizontalabschnitt 20 ist ein Handgriff ausgebildet, der insbesondere als Aufsteckteil auf den Horizontalabschnitt 20 aufgesteckt ist. Selbstverständlich ist es auch möglich, den Horizontalabschnitt 20 selber als Handgriff zu verwenden oder daran einstückig einen Handgriff anzuformen. Der Fuß 18 geht andernends in einen zweiten Vertikalabschnitt 22 über, der sich ebenfalls schräg nach oben einwärts erstreckt und über einen Krümmungsabschnitt 23 in einen weiteren Horizontalabschnitt übergeht, der seinerseits die Trommelachse 13 bildet. Die beiden nach oben aufeinander zulaufenden Vertikalabschnitte 19, 22 bilden eine Art umgekehrtes V, so dass das Gestell auch als V-Gestell bezeichnet werden kann.

An dem vorderen der beiden Trommeldeckel 16b befindet sich ein Steckdosenbereich (nicht dargestellt) mit einer bestimmten Anzahl an Steckdosen, beispielsweise drei oder vier an der Zahl.

An dem hinteren der beiden Trommeldeckel 16a befindet sich eine Aufwickelvorrichtung 24, die eine zum Aufwickeln des Kabels mit dem Trommelkörper 14 antriebsmäßig koppelbare Seilwickelscheibe 25 mit einem aufgewickelten Seil 26 und einen der Seilwickelscheibe 25 zugeordneten Deckel 27 aufweist. Eine derartige Aufwickelvorrichtung ist beispielsweise aus der EP 0 863 103 B1 bekannt, auf die hier explizit Bezug genommen wird. Das Aufwickeln des Kabels auf den Trommelkörper 14 erfolgt durch Herausziehen des Seils, wodurch die Seilwickelscheibe 25 in Drehung versetzt wird und ihrerseits über die antriebsmäßige Ankopplung an den Trommelkörper 14 diesen ebenfalls in Drehung versetzt. Das Einziehen des Seils erfolgt über eine im Deckel 27 gelagerte Spiralfeder, die beim Ausziehen des Seils 26 gespannt wird und dann ein Rückziehen des Seils 26 entgegen der Ausziehrichtung bewirkt. Beim Einziehen des Seils 26 ist die Seilwickelscheibe durch eine Freilaufeinrichtung vom Trommelkörper 14 entkoppelt, so dass sich der Trommelkörper 14 nicht dreht.

Beim Aufwickelvorgang wird ein Drehmoment erzeugt, das aufgefangen werden muss. Beispielsweise stützt sich die Spiralfeder der Aufwickelvorrichtung 24 einenends am Deckel 27 ab und übt beim Ausziehen des Seils 26 ein Drehmoment auf den Deckel 27 aus.

Es ist dem Deckel 27 eine zur Aufwickelvorrichtung 24 gehörende Drehmomentstütze 28 zugeordnet, die einerseits mit dem Deckel 27 verbunden und andererseits drehfest lösbar am Standgestell 12 festgelegt ist. Bei der Drehmomentstütze 28 handelt es sich um ein Kunststoffspritzgießteil.

Wie insbesondere in den Figuren 2 bis 4 gezeigt, besitzt die Drehmomentstütze 28 einen plattenartigen Basisabschnitt 29, der mittels Befestigungsmitteln an einem als Nut 30 ausgebildeten Aufnahmeabschnitt des Deckels 27 lösbar befestigt ist. Zu den Befestigungsmitteln gehört wenigstens ein am Basisabschnitt 29 ausgebildeter Befestigungsabschnitt 31 und wenigstens ein komplementärer Gegen-Befestigungsabschnitt 32 im Bereich der Nut 30 des Deckels 27. Insbesondere sind an den beiden Enden des Basisabschnitts 29 seitlich nach außen vorstehende, insbesondere dreieckförmige Laschen, als Befestigungsabschnitte 31 vorgesehen. Komplementär hierzu sind als Gegen-Befestigungsabschnitte 32 an den Endbereichen der Nut 30 seitlich nach außen vorstehende, insbesondere dreieckförmige Vorsprünge vorgesehen. An den Laschen bzw. Vorsprüngen befinden sich Befestigungslöcher zur Aufnahme eines Befestigungselements beispielsweise einer Befestigungsschraube 33.

Ferner befindet sich in mittiger Lage am Basisabschnitt 29 ein Durchgangsloch 34, durch das die Trommelachse 13 hindurchgeführt ist. Um einen übergangsfreien Abschluss zwischen der Oberseite des Deckels 27 und dem Basisabschnitt zu erhalten, entspricht die Dicke des Basisabschnitts 29 im Wesentlichen der Tiefe der Nut 30. Die Dicke des Basisabschnitts 29 kann im Bereich der Durchgangsöffnung 34 größer als an seinen Enden sein. Insbesondere ist der Basisabschnitt 29 an seiner dem Deckel 27 abgewandten Seitenfläche 35 konvex gewölbt.

An den Basisabschnitt 29 ist im Bereich der Durchgangsöffnung 34 einstückig ein Halteabschnitt 36 angesetzt. Der Halteabschnitt 36 ist als Halbschale 36 ausgebildet und besitzt zudem eine Halteabschnitt-Krümmung 37, der den Krümmungsabschnitt 23 des Standgestells 12 halbschalenartig umgreift. Durch die halbschalenartige Umgreifung des Krümmungsabschnitts 23 ist eine einfach zu montierende drehfest lösbare Befestigung der Drehmomentstütze 28 am Standgestell 12 ermöglicht.

Bei der Montage der Kabeltrommel 11 wird dabei zunächst die Drehmomentstütze 28 über die Trommelachse 13 geschoben, bis die Halteabschnitt-Krümmung 37 des Halteabschnitts 36 am Krümmungsabschnitt 23 des Standgestells 12 anliegt. Danach wird der Rest der Aufwickelvorrichtung 24 montiert, wobei Basisabschnitt 29 der Drehmomentstütze 28 und Deckel 27 miteinander verschraubt werden. Als nächstes wird dann der Trommelkörper 14 auf die Trommelachse 13 aufgeschoben und mit der Aufwickelvorrichtung 24 verbunden.

Durch den als gekrümmte Halbschale ausgebildeten Halteabschnitt 36 ist also auch eine Befestigung an gekrümmten Standgestellen 12, insbesondere an sogenannten V-Gestellen, möglich. Selbstverständlich ist es möglich, dass der Halteabschnitt 36 andersartig ausgebildet, insbesondere andersartig gekrümmt ist, so dass auch eine Befestigung an Standgestellen mit anderer Gestell-Geometrie möglich ist.

## Patentansprüche

1. Tragbare Schlauch- oder Kabeltrommel, mit einem an einem Standgestell (12) um eine Trommelachse (13) drehbar gelagerten Trommelkörper (14) und mit einer Aufwickelvorrichtung (24) für einen Schlauch, ein Kabel oder dergleichen, die eine zum Aufwickeln des Schlauchs oder Kabels mit dem Trommelkörper (14) antriebsmäßig koppelbare Seilwickelscheibe (25) mit einem aufgewickelten Seil (26) und einen der Seilwickelscheibe zugeordneten Deckel (27) aufweist, der zur Aufnahme des beim Aufwickelvorgang auftretenden Drehmoments drehfest am Standgestell (12) lagerbar ist, wobei dem Deckel (27) eine zur Aufwickelvorrichtung (24) gehörende Drehmomentstütze (28) zugeordnet ist, die einerseits mit dem Deckel (27) verbunden und andererseits drehfest lösbar am Standgestell (12) festgelegt ist, **dadurch gekennzeichnet, dass** die Drehmomentstütze (28) einen mittels Befestigungsmitteln (31, 32, 33) an einem Aufnahmeabschnitt (30) des Deckel (27) lösbar befestigbaren Basisabschnitt (29) und einen mit dem Basisabschnitt (29) verbundenen Halteabschnitt (36) zur drehfest lösbaren Festegung am Standgestell (12) aufweist.

2. Trommel nach Anspruch 1, **dadurch gekennzeichnet, dass** der Halteabschnitt (36) einstückig mit dem Basisabschnitt (29) verbunden ist.

3. Trommel nach Anspruch 1 oder 2, **dadurch gekennzeichnet, dass** der Basisabschnitt (29) eine plattenartige Gestalt aufweist und der Aufnahmeabschnitt am Deckel (27) als Nut (30) ausgebildet ist, in die der Basisabschnitt aufnehmbar ist.

4. Trommel nach einem der vorhergehenden Ansprüche, **dadurch gekennzeichnet, dass** die Dicke des Basisabschnitts (29) im Wesentlichen der Tiefe der Nut (30) entspricht.

5. Trommel nach einem der vorhergehenden Ansprüche, **dadurch gekennzeichnet, dass** am Basisabschnitt eine im Wesentlichen mittige Durchgangsöffnung (34) zur Durchführung der Trommelachse (30) ausgebildet ist.

6. Trommel nach Anspruch 5, **dadurch gekennzeichnet, dass** die Dicke des Basisabschnitts (29) im Bereich der Durchgangsöffnung (34) größer als an seinen Enden ist, insbesondere dass der Basisabschnitt (29) an seiner dem Deckel (27) abgewandten Seitenfläche (35) konvex gewölbt ist.

7. Trommel nach einem der vorhergehenden Ansprüche, **dadurch gekennzeichnet, dass** der Halteabschnitt (36) als den zugeordneten Abschnitt (23) des Standgestells (12) halbschalenartig umgreifende Halbschale ausgebildet ist.

8. Trommel nach einem der vorhergehenden Ansprüche, **dadurch gekennzeichnet, dass** der Halteabschnitt (36) eine Halteabschnitt-Krümmung (37) aufweist, die an die Krümmung des zugeordneten Abschnitts (23) des Standgestells (12) angepasst ist.

9. Trommel nach einem der vorhergehenden Ansprüche, **dadurch gekennzeichnet, dass** die Drehmomentstütze (28) aus Kunststoff besteht.

10. Trommel nach Anspruch 9, **dadurch gekennzeichnet, dass** es sich bei der Drehmomentstütze (28) um ein Kunststoffspritzgießteil handelt.

## Claims

1. Portable hose or cable drum, with a drum body (14) mounted on a stand (12) so as to be rotatable around a drum axis (13), and with a winding device (24) for a hose, cable or the like, which has a rope winding disc (25) able to be coupled for drive purposes to the drum body (14) for winding the hose or cable, with a wound rope (26) and a cover (27) assigned to the rope winding disc and mountable non-rotatably to the stand (12) to absorb the torque occurring during the winding process, wherein the cover (27) is assigned a torque support (28) belonging to the winding device (24) and connected at one end to the cover (27) and fixed at the other end non-rotatably and releasably to the stand (12), **characterised in that** the torque support (28) has a base section (29) which may be fastened releasably by fastening means (31, 32, 33) to a housing section (30) of the cover (27), and a holding section (36) connected to the base section (29), for non-rotatable releasable attachment to the stand (12).

2. Drum according to claim 1, **characterised in that** the holding section (36) is joined integrally to the base section (29).

3. Drum according to claim 1 or 2, **characterised in that** the base section (29) has a plate-like shape and the housing section on the cover (27) is in the form of a slot (30) in which the base section may be located.

4. Drum according to any of the preceding claims, **characterised in that** the thickness of the base section (29) corresponds substantially to the depth of the slot (30).

5. Drum according to any of the preceding claims, **characterised in that** the base section is provided with a substantially central through hole (34) for guiding through the drum axis (13).

6. Drum according to claim 5, **characterised in that** the base section (29) is thicker in the area of the through hole (34) than at its ends, and in particular the base section (29) is convex on the side face (35) facing away from the cover (27).

7. Drum according to any of the preceding claims, **characterised in that** the holding section (36) is in the form of a half-shell encompassing the assigned section (23) of the stand (12) in the manner of a half-shell.

8. Drum according to any of the preceding claims, **characterised in that** the holding section (36) has a holding section curvature (37) which is matched to the curvature of the assigned section (23) of the stand (12).

9. Drum according to any of the preceding claims, **characterised in that** the torque support (28) is made of plastic.

10. Drum according to claim 9, **characterised in that** the torque support (28) is a plastic injection-moulded part.

## Revendications

1. Dévidoir portable pour tuyau flexible ou câble, comportant un bâti (14), monté sur une structure de support (12) de manière à pouvoir tourner autour d'un axe (13) du dévidoir, et comportant un dispositif d'enroulement (24) pour un tuyau flexible, un câble ou tout élément similaire, qui comporte une poulie d'enroulement de câble (25), apte à être couplée en entraînement au bâti (14) pour l'enroulement du tuyau flexible ou câble et munie d'un câble (26) enroulé et d'un couvercle (27), qui est associé à ladite poulie et qui, pour absorber le couple de rotation généré pendant le processus d'enroulement, peut être monté immobile en rotation avec la structure de support (12), sachant qu'au couvercle (27) est associé un support de couple de rotation (28), qui fait partie du dispositif d'enroulement (24) et qui est relié, d'une part, au couvercle (27) et est fixé, d'autre part, de manière amovible immobile en rotation sur la structure de support (12), **caractérisé en ce que** le support de couple de rotation (28) comporte une partie de base (29), apte à être fixée de manière amovible à une partie de réception (30) du couvercle (27) par des moyens de fixation (31, 32, 33), et une partie de fixation (36), reliée à la partie de base (29) et destinée à la fixation amovible immobile en rotation sur la structure de support (12).

2. Dévidoir selon la revendication 1, **caractérisé en ce que** la partie de fixation (36) est reliée d'un seul tenant à la partie de base (29).

3. Dévidoir selon la revendication 1 ou 2, **caractérisé en ce que** la partie de base (29) est configurée en forme de plaque et la partie de réception sur le couvercle (27) est réalisée sous la forme d'une rainure (30), dans laquelle peut venir se loger la partie de base.

4. Dévidoir selon l'une quelconque des revendications précédentes, **caractérisé en ce que** l'épaisseur de la partie de base (29) correspond sensiblement à la profondeur de la rainure (30).

5. Dévidoir selon l'une quelconque des revendications précédentes, **caractérisé en ce que** sur la partie de base est ménagé un orifice de passage (34) sensiblement central pour le passage de l'axe (13) du dévidoir.

6. Dévidoir selon la revendication 5, **caractérisé en ce que** l'épaisseur de la partie de base (29) est plus grande dans la zone de l'orifice de passage (34) qu'au niveau de ses extrémités, en particulier **en ce que** la partie de base (29) présente une courbure convexe sur sa face latérale (35) opposée au couvercle (27).

7. Dévidoir selon l'une quelconque des revendications précédentes, **caractérisé en ce que** la partie de fixation (36) est réalisée sous la forme d'une demi-coque enserrant à la manière d'une demi-coque la partie (23) associée de la structure de support (12).

8. Dévidoir selon l'une quelconque des revendications précédentes, **caractérisé en ce que** la partie de fixation (36) comporte une courbure (37), qui est ajustée à la courbure de la partie (23) associée de la structure de support (12).

9. Dévidoir selon l'une quelconque des revendications précédentes, **caractérisé en ce que** le support de couple de rotation (28) est réalisé en matière plastique.

10. Dévidoir selon la revendication 9, **caractérisé en ce que** le support de couple de rotation (28) est une pièce en matière plastique moulée par injection.
